# EUROPÄISCHE PATENTSCHRIFT

(11) **EP 0 028 801 B1**
(45) Veröffentlichungstag und Bekanntmachung des Hinweises auf die Patenterteilung: **16.02.1983**
(21) Anmeldenummer: 80106784.4
(22) Anmeldetag: 04.11.1980
(51) Int. Cl.: B63B 35/72, B63H 9/10

(54) **Fussschlaufe auf Windsurfbrettern**
Foot-strap on a surfboard
Sangle pour fixer les pieds sur une planche à voile

(30) Priorität: 09.11.1979 DE 2945235
(43) Veröffentlichungstag der Anmeldung: 20.05.1981
(73) Patentinhaber: Mistral Windsurfing AG, CH-8303 Nürensdorf-Zürich (CH)
(72) Erfinder: Prade, Ernstfried, Riva del Garda (IT); Fichtner, Hans, Riva del Garda (IT)
(74) Vertreter: Brose, Karl A.

## Beschreibung

Die Erfindung betrifft Fußschlaufen auf Windsurfbrettern welche einzeln oder in Gruppen auf der Decksfläche des Windsurfbrettes vorgesehen sind und aus einem Abschnitt eines Gurtbandes bestehen, das an beiden Enden mit der Decksfläche des Windsurfbrettes verbunden ist.

Derartige Fußschlaufen sind allgemein bekannt (Windsurfing-Magazin Surf, August 1979, Seiten 32-34) und bestehen allgemein aus einem breiten Gurtband, etwa von der Dimension von Sicherheitsgurten bei Automobilen, welche zur Erhöhung der Steifigkeit und zur Polsterung mit kaschiertem Neopren, welches zu einem Schlauch zusammengenäht wird, überzogen werden. Bekannte Fußschlaufen, die so groß bemessen werden, daß man problemlos rein- und rausschlüpfen kann, werden, da man auf verschiedenen Kursen unterschiedliche Fußstellungen einnimmt an mehreren Stellen auf der Decksoberfläche des Windsurfbrettes befestigt. Die klassische Anordnung besteht hierbei darin, daß man beispielsweise drei Schlaufen in ungefähr dem gleichen Abstand auf der Verbindungslinie zwischen der Vorderkante der Finne und dem Schwertkastenende befestigt, während beidseitig des Schwertkastens etwa in einem Öffnungswinkel von 45° V-förmig nach aussen angeordnete weitere Paare derartiger Fußschlaufen befestigt sind. Bei bekannten Fußschlaufen wird das Gurtband an beiden Enden auf das aufgerauhte Brett aufgeklebt oder mittels Dübeln zusätzlich verschraubt. Bei aus glasfaserverstärktem Kunststoff bestehenden Windsurfbrettern werden die beiden Enden des Gurtbandes mit Glasmatte und Harz auf das an der Klebestelle angeschliffene Windsurfbrett auflaminiert.

Bekannte Fußschlaufen weisen den Nachteil auf, daß nach Befestigung des die Fußschlaufe bildenden Gurtbandes auf dem Windsurfbrett die Größe der Schlaufenöffnung festgelegt ist, so daß eine Anpassung des Durchmessers, beispielsweise wenn der Windsurfer Schuhe trägt oder barfuß fährt, nicht möglich ist. Der schwerwiegende Nachteil bekannter Fußschlaufen besteht jedoch insbesondere darin, daß beim Sturz die Möglichkeit besteht, daß man nicht schnell genug aus den Schlaufen herauskommt, da sich beim Stürzen der Fuß darin verklemmen kann, was ein erhebliches Sicherheitsrisiko darstellt.

Der Erfindung liegt die Aufgabe zugrunde, Fußschlaufen der oben angegebenen Art zu schaffen, welche diese Nachteile nicht aufweisen und insbesondere nach Art einer Sicherheitsbindung beim Skilauf ein Freikommen des Fußes im Falle des Sturzes zu gewährleisten.

Diese Aufgabe wird bei einer Fußschlaufe der oben angegebenen Art im wesentlichen dadurch gelöst, daß mindestens ein Ende des Gurtbandes mittels einer Vorrichtung mit dem Windsurfbrett verbunden ist, welche zur Freigabe des die Fußschlaufe bildenden Bandes im Öffnungssinne auslösbar und im Schließsinne einrastbar ausgebildet ist und daß das Auslösemoment der Vorrichtung verstellbar ist.

Durch die Erfindung wird insbesondere der Vorteil erzielt, daß hier eine echte « Sicherheitsbindung » für Windsurfbretter mit Fußschlaufen geschaffen wird, welche sich nach den individuellen Bedürfnissen und können in ihre Sicherheit, d. h. in dem Moment wo die Fußschlaufe zur Freigabe des Fußes geöffnet wird, einstellen läßt.

Eine bevorzugte Ausführungsform nach der Erfindung kann dadurch geschaffen werden, daß die Schließstellung der Vorrichtung durch Formschluß mindestens eines zwischen zwei zueinander beweglichen Bauteilen wirksamen Formkörpers einrastend gehalten ist, daß der Formkörper durch ein Federelement in Raststellung vorgespannt ist und daß die Federkraft verstellbar ist.

Im einzelnen ist es vorteilhaft, daß die Bauteile aus einem mit dem Windsurfbrett verbundenen Grundkörper und einem an diesen angelenkten Riegelteil bestehen, welcher im Öffnungssinne nach oben verschwenkbar ist, wobei das Gurtband zwischen Riegelteil und Grundkörper durchgeführt ist.

Im einzelnen kann die Erfindung dadurch weitergebildet werden, daß das Riegelteil eine hebelartige einseitige Anlenkung aufweist. Bevorzugt ist es hierbei die hebelartige einseitige Anlenkung an dem von der Fußschlaufe entfernt liegenden Bereicht des Grundkörpers anzuordnen.

Bei einer Ausführungsform nach der Erfindung ist das die Fußschlaufe bildende Gurtband an dem freien Ende des Riegelteiles befestigt.

Bei einer abgewandelten bevorzugten Ausführungsform, welche den Vorteil der Verstellbarkeit der Weite der Fußschlaufe bildet, ist das die Fußschlaufe bildende Gurtband unter einer am Riegelteil vorgesehenen Klemmfläche durchgeführt.

Die Klemmfläche ist bevorzugt im Bereich des der Schwenkachse des Riegelteiles näherliegenden Endes vorgesehen.

Im einzelnen kann die Erfindung dadurch weitergebildet werden, daß das Riegelteil im Querschnitt parallel zum Verlauf des Gurtbandes U-profilförmig ausgebildet ist, wobei das U-Profil mit im Vergleich zum Verbindungssteg kurzen Schenkeln ausgebildet ist. Bei dieser Ausführungsform wird die Klemmfläche durch die Unterkante des der Schwenkachse naheliegenden Schenkels des U-Profiles gebildet.

Eine besonders bevorzugte Ausführungsform nach der Erfindung kann dadurch geschaffen werden, daß die durch den Formkörper und das Federelement gebildete Sicherheitssperre im Bereich des der Fußschlaufe naheliegenden Endes des Riegelteiles angeordnet ist. Hierbei ist es bevorzugt, daß der Riegelteil eine an einem Hebelarm bezüglich der Schwenkachse angeordnete Auslösefläche aufweist. Diese Ausführungsform bietet den Vorteil, daß der verstärkte Zug an der Fußschlaufe direkt auf die Sicherheitssperre wirkt und bei Überschreiten der eingestellten Haltekraft durch die hebelartige Übersetzung ein sicheres Auslösen gewährleistet.

Diese Auslösefläche kann bei einer Ausführungsform nach der Erfindung durch die Unterkante des der Fußschlaufe naheliegenden Schenkels des U-Profiles gebildet sein.

Bevorzugt ist es ferner aus Bequemlichkeitsgründen die Verstellung der Auslösekraft von der Oberseite des Riegelteiles her vorzunehmen. Hierdurch kann diese Verstellung bei eingerasteter Sicherheitssperre vorgenommen werden.

Bei einer Ausführungsform nach der Erfindung besteht der Riegelteil aus Metall, insbesondere Edelstahl.

Nach einer bevorzugten Ausführungsform der Erfindung ist der Grundkörper derart ausgebildet, daß der Riegelteil vollständig im geschlossenen Zustand von diesem aufgenommen wird. Hierdurch wird verhindert, daß irgendwelche vorstehenden Kanten oder Ecken eine Verletzungsgefahr bilden.

Der Grundkörper kann bevorzugt aus einem mit dem Kunststoff des Windsurfbrettes verträglichen Kunststoff bestehen.

Bevorzugt ist es jedoch, daß der Grundkörper eine innere Verstärkung aus Metall, insbesondere Edelstahl aufweist, welche gleichzeitig die Lagerung der Schwenkachse und/oder die Formschlußmöglichkeit der Sicherheitssperrre enthält. Die Verstärkung kann bei einer Ausführungsform nach der Erfindung aus einem nach oben offenen U-Profil bestehen, welches gleichzeitig die Gurtbandführung bildet und geringfügig größer als das U-Profil des Riegelteiles ausgebildet ist. Das U-Profil ist hierbei gegebenenfalls durch zusätzliche Verankerungen fest mit dem Kunststoff des Grundkörpers verbunden.

Für die Befestigung des Grundkörpers weist dieser eine untere Klebefläche zur Verbindung mit dem Windsurfbrett auf, wobei zusätzlich mindestens zwei seitliche Ansätze zum Einlaminieren oder zur Aufnahme von Verschraubungen vorgesehen sein können. Hierdurch wird der Vorteil erzielt, daß auch bereits vorhandene Windsurfbretter nachträglich mit derartigen Fußschlaufen in der Funktion einer Sicherheitsbindung ausgerüstet werden können.

Weitere Alternativen und grundsätzliche Ausführungsformen zur Werwirklichung des Grundgedankens der Erfindung sind in der folgenden Beschreibung erläutert.

Im folgenden wird die Erfindung anhand von in den Zeichnungen beispielhaft veranschaulichten Ausführungsformen näher erläutert. Es zeigt :
Figur 1 den Heckabschnitt eines mit Fußschlaufen nach der Erfindung ausgerüsteten Windsurfbrettes in perspektivischer Darstellung ;
Figur 2 eine skizzenhafte Vorderansicht der Befestigungseinrichtung für das Gurtband ;
Figur 3 eine Schnittansicht der Befestigungsvorrichtung gemäß Fig. 2 in skizzenhafter Darstellung ;
Figur4 die Ausführungsform gemäß Figuren 2 und 3 in geöffneter Stellung ;
Figur 5 eine Draufsicht auf die Vorrichtung gemäß Fig. 2, wobei das Gurtband weggelassen wurde ;
Figur 6 eine skizzenhafte seitliche Schnittansicht der Vorrichtung gemäß Figuren 2 bis 5 in geschlossener Stellung.
Figur 7 eine Figur 2 entsprechende Ansicht einer weiteren Ausführungsform nach der Erfindung ;
Figur8 eine Schnittansicht der Vorrichtung gemäß Figur 7 ;
Figur 9 eine teilweise geschnittene Seitenansicht der Fußschlaufe gemäß Figur 7 von einer Seite ; /
Figur 10 eine Seitenansicht der Fußschlaufe gemäß Figur 7 von der entgegengesetzten Seite ;
Figur 11 eine schematische Schnittansicht einer weiteren Ausführungsform der Fußschlaufe nach der Erfindung und
Figur 11a eine Einzelheit von Figur 11 ;
Figur 12 eine schematische Schnittansicht des Kupplungsbereiches der Ausführungsform gemäß Figur 11.

In Figur 1 ist der Heckabschnitt eines Windsurfbrettes 1 veranschaulicht, bei welchem erfindungsgemäße Fußschlaufen 2 auf der Decksfläche 3 vorgesehen sind. Die Fußschlaufen 2 bestehen aus Gurtbandabschnitten 4, welche etwa die Dimensionen von Autosicherheitsgurten aufweisen. Die Gurtabschnitte 4 sind zumindest an einem ihrer Enden mittels einer weiter unten unter Bezugnahme auf die übrigen Figuren der Zeichnungen nährer erläuterten Vorrichtungen nach Art einer Sicherheitsbindung mit der Decksfläche 3 des Surfbrettes 1 verbunden. In Fig. 1 ist diese Vorrichtung allgemein mit 5 bezeichnet. Bei der in Fig. 1 veranschaulichten Anordnung sind zwei Paare von Fußschlaufen 2 beidseitig des Schwertkastens 6 des Windsurfbrettes 1 vorgesehen, welche in einem Winkel von etwa 45° zur Mittellinie ausgerichtet sind. Ein weiteres Paar von Fußschlaufen 2 ist auf der Verbindungslinie zwischen der Finne 7 und dem Schwertkasten 6 vorgesehen. Anstelle dieser beiden Fußschlaufen 2 können auch 3 oder 4 derartige Fußschlaufen vorgesehen sein, bei denen ebenfalls mindestens eines der mit dem Brett verbundenen Enden über die Vorrichtung 5 gehalten ist.

Im folgenden wird nunmehr die in den Figuren 2-6 veranschaulichte Ausführungsform der nach Art einer Sicherheitsbindung auslösenden Vorrichtung 5 näher erläutert. Bei der in den Zeichnungen veranschaulichten Ausführungsform handelt es sich um eine besonders robuste und stark vereinfachte Ausführungsform, welche sowohl gegen Salzwasser als auch gegen Sand in ihrer Funktionsfähigkeit unempfindlich ist.

Wie insbesondere aus Fig. 2 und 4 ersichtlich, besteht die Vorrichtung 5 aus einem Grundkörper 8 und einem Riegelteil 9. Der Grundkörper 8 ist fest mit dem Windsurfbrett 1 verbunden und besteht bevorzugt aus einem mit dem Kunststoff des Windsurfbretts durch Kleben oder Einlaminieren sicher verbindbaren Kunststoff, wobei zusätzlich nicht dargestellte Verschraubungen vorgesehen sein können. Der Grundkörper 8 enthält ferner ein bevorzugt aus rostfreiem Edelstahl bestehendes Verstärkungsteil 10, welches als nach oben weisende U-Profilschiene ausgebildet ist.

Wie in Fig. 3, 4 und 6 näher gezeigt, besteht bei dem veranschaulichten Ausführungsbeispiel der Riegelteil 9 aus einem kastenförmigen Bauteil, welcher hebelartig um eine Schwenkachse 11 verschwenkbar einseitig angelenkt ist. In der parallel zur Hauptrichtung des Gurtbandes 12 liegenden Schnittansicht gemäß Fig. 4 weist der Riegeiteil 9 ebenfalls einen nach unten offenen U-profilförmigen Querschnitt auf, wobei die beiden Schenkel 13, 14 des U-Profiles im Vergleich zu dessen Steg 15 verhältnismäßig kurz ausgebildet sind. Wie sich aus der Ansicht gemäß Fig. 6 ergibt, bildet der der Schwenkachse 11 benachbarte Schenkel 14 an seiner Unterkante eine Klemmfläche 16, die im geschlossenen Zustand der Vorrichtung 5 das Gurtband 12 sicher gegen den Verstärkungsteil 10 klemmt. Die Unterkante des vorderen Schenkels 13, welche der in dem Riegelteil 9 enthaltenen Sicherheitssperre 17 benachbart ist, wie unter Bezugnahme auf Fig. 3 weiter unten näher erläutert wird, bildet eine Auslösefläche 18, welche den Riegelteil 9 unter Lösen der Sicherheⁱtssperre 17 durch Eingriff des Gurtbandes 12 nach oben um die Schwenkachse 11 verschwenkt, so daß das Gurtband 12 freigegeben wird, wenn die an der Fußschlaufe 2 ausgeübte Kraft den eingestellten Wert überschreitet.

Fig.3 zeigt in einer Schnittansicht eine besonders einfache und robuste Ausführungsform der in dem Riegelteil 9 angeordneten Sicherheitssperre 17. Wie gezeigt besteht die eigentliche Sperre aus einem hier als Kugel 19 ausgebildeten Formkörper, der unter Wirkung einer Feder 20 formschlüssig in eine entsprechende Ausnehmung 21 in mindestens einer der Seitenwandungen 22, 23 des die Verstärkung 10 bildenden U-Profiles gedrückt wird. Die Vorspannung der Feder 20 läßt sich mittels einer Stettschraube 24 verändern, die an ihrem freien Ende in einer Gewindebuchse 25 geführt über ein Stellrad 26 in ein Gewinderohr 27 im gewünschten Maße ein- und ausschraubbar ist, wobei das Gewinderohr 27 die Feder 20 enthält, deren eines Ende auf die Kugel 19 wirkt und deren anderes Ende an der Stellschraube 24 anliegt.

Es ist offensichtlich, daß durch diese Anordnung auf einfachste Weise die Kraft verstellbar ist, welche erforderlich ist um die Kugel 19 aus der Öffnung 21 herauszubewegen, wonach dann der Riegelteil 9 die in Fig. 4 gezeigte Stellung einnehmen kann und das Gurtband 12 unter Vergrößerung der Fußschlaufe 2 durchrutschen läßt, so daß ein gegebenenfalls hängengebliebener Fuß freigegeben wird.

Bei einer nicht dargestellten alternativen Ausführungsform kann anstelle des Durchrutschens des Gurtbandes 12 dieses auch mit dem vorderen Schenkel 13 des Riegelteiles 9 verbunden sein, so daß die nach oben gerichtete Schwenkbewegung des Riegelteiles 9 im Falle des Auslösens ebenfalls die notwendige Vergrößerung des lichten Durchmessers der Fußschlaufe 2 bewirkt. Bei dieser Ausführungsform wird zwar auf eine grundsätzliche Verstellbarkeit der Größe der Fußschlaufe 2 verzichtet, wobei dann in einer weiteren Abwandlung anstelle der festen Verbindung mit dem Schenkel 13 des Riegelteiles 9 an dieser Stelle eine Verstellmöglichkeit vorgesehen sein kann.

In Fig. 5 ist nocht gezeigt, daß das Stellrad 26 der Stellschraube 24 durch einen Schlitz oder Öffnung 28 nach aussen auf die Aussenseite des Riegelteiles 9 geführt ist, so daß die Verstellung der Auslösekraft durch Änderung der Vorspannung der Feder 20 bei geschlossenem Riegelteil 9 erfolgen kann.

Wie sich ferner aus den Zeichnungen ergibt, ist zur Verminderung der Verletzungsgefahr einerseits der Grundkörper 8 mit abgerundeten Konturen ausgebildet und andererseits der Riegelteil 9 derart bemessen, daß er vollständig von dem U-Profil der Verstärkung 10 aufgenommen wird, so daß keine vorstehenden Kanten und Teile vorhanden sind.

Wie sich ferner noch aus den Figuren ergibt, sind an dem Grundkörper 8 zumindest zwei seitliche Ansätze 29, 30 vorgesehen, welche der Befestigung durch Einlaminieren oder zusätzliches Anschrauben dienen. Ferner weist der Grundkörper 8 eine untere Klebefläche 31 auf, welche zur großflächigen Befestigung durch Kleben ausgebildet ist.

Es ist offensichtlich, daß durch die vorliegende Erfindung ohne Beschränkung auf das oben beschriebene Ausführungsbeispiel die grundsätzliche Idee einer Sicherheitsbindung für Fußschlaufen auf Windsurfbrettern geschaffen wurde. Dem Fachmann sind zahlreiche Änderungen und Abwandlungen offensichtlich ohne vom Grundgedanken der Erfindung abzuweichen. So bieten sich dem Fachmann viele Möglichkeiten der Ausgestaltung der Sicherheitssperre 17 unter Verwendung der verschiedensten Formkörper oder unter Verwendung eines mehr oder weniger großen Reibungsschluß, der ebenfalls verstellbar sein kann. Es kommt lediglich darauf an, daß mittels eines beeinflußbaren Auslösemomentes eine derartige Fußschlaufe den Fuß eines eingeklemmten Surfers freigibt.

In Fig.6 ist noch eine Einzelheit nach der Erfindung angedeutet, welche sich dadurch ergibt, daß erfindungsgemäß zumindest ein Ende des Gurtbandes 12 nicht ständig mit dem Surfbrett 1 verbunden ist. Wie in Fig. 6 gezeigt, ist die an sich bekannte Polsterung aus kaschiertem Neopren nach der Erfindung als Schlauch 32 _{.} ausgebildet, der in entsprechenden Abschnitten auf das Gurtband 12 aufschiebbar ist. Hierdurch können störende Nähte und dergleichen vollständig vermieden werden.

Bei der Ausführungsform, wie sie in den Figuren 7-10 schematisch veranschaulicht ist, besteht die allgemein mit 5 bezeichnete Vorrichtung aus einem U-profilförmigen Gehäuse 33, welches mit dem Windsurfbrett 1 verbunden ist, welches wiederum bevorzugt aus einem mit dem Kunststoff des Windsurfbrettes durch Kleben oder Einlaminieren sicher verbindbaren Kunststoff besteht, wobei zusätzlich ebenfalls nicht dargestellt Verschraubungen vorgesehen sein können. Wie bei der Ausführungsform gemäß Fig. 1-6 kann ebenfalls eine Verstärkung aus Edelstahl od. dgl. vorgesehen sein.

Der Riegelteil 9 besteht bei dieser Ausführungsform aus einer beidseitig in den aufrechtstehenden Schenkeln in Lagern 35, 36 gelagerten Achse 34 unter welcher das Gurtband 12 hindurchgeführt ist, wobei die Achse 34 senkrecht zur Hauptrichtung des Gurtbandes 12 liegt.

Die Achse 34 weist ebenfalls eine Klemmfläche 16 auf, welche exzenterartig an der Achse 34 vorgesehen ist. Die Klemmfläche 16 ist mit einer parallel zur Achse 34 verlaufenden Verzahnung 41 versehen, welche die Oberfläche der Exzentrizität 42 der Achse 34 bildet.

Wie aus der schematischen Schnittdarstellung gemäß Fig. 9 ersichtlich, wird die Achse 34 durch eine Sicherheitssperre 17 gegen Drehung festgehalten, welche derart ausgebildet ist, daß die Sperre 17 dann einrastet, wenn das Gurtband 12 zwischen dem Boden des Gehäuses 33 und der Exzentrizietät 42 eingeklemmt ist.

Bei der veranschaulichten Ausführungsform besteht die Sicherheitssperre 17 aus einer in einer Bohrung 38 des Gehäuses 33 angeordneten Kugel 37, welche durch eine Feder 43 gegen eine Abplattung 39 gedrückt wird, die an der Achse 34 innerhalb des Lagers 36 vorgesehen ist. Die Kraft, mit der die Kugel 37 gegen die Abplattung 39 der Achse 34 durch die Feder 43 gedrückt wird, kann mittels einer Schraube 44 verstellt werden, die in einem Gewinde der Bohrung 38 ein- und ausschraubbar ist.

Wegen des ausgesprochen kurzen Hebelarmes zwischen dem Drehpunkt der Achse 34 und der die Verzahnung 41 aufweisenden Oberfläche der Exzentrizietät42 kann die Feder 43 vergleichsweise schwach ausgebildet sein, so daß das Auslösemoment, bei welchem unter Verschwenken der Achse 34 das Gurtband 12 freigegeben wird, sehr fein eingestellt werden kann.

Wie aus der Seitenansicht von Fig. 10 ersichtlich, ist bei der bevorzugten Ausführungsform an der der Sicherheitssperre 17 gegenüberliegenden Seite der Achse 34 ein von außen zugänglicher Hebel 40 vorgesehen, mittels dessen die Achse 34 zur Freigabe des Gurtbandes 12 verschwenkbar ist. Der Hebel 40 dient hierbei dazu, einerseits die Weite der Fußschlaufe zu verstellen, und andererseits diese wieder einzuführen, sollte diese beim Überschreiten der mittels der Sicherheitssperre 17 eingestellten Kraft freigegeben worden sein. Bevorzugt ist die Anordnung derart getroffen, daß im eingerasteten Zustand der Hebel 40 die Stellung gemäß Fig. 10 einnimmt, d. h. so wenig wie möglich über die Oberfläche des Windsurfbrettes 1 und das Gehäuse 33 vorsteht.

Gegenüber der unter Bezugnahme auf die Figuren 1-6 beschriebenen Ausführungsform weist die Ausführungsform der Fußschlaufe gemäß Figur 7-10 den Vorteil der wesentlich leichteren und kompakteren Bauweise auf, die darüberhinaus wegen der geringen Ausmaße und insgesamt abgerundeten und kompakten Kontur keine Verletzungsgefahr bietet.

Eine ganz besonders bevorzugte Ausführungsform nach der Erfindung wird unter Bezugnahme auf Figur 11 und 12 beschrieben.

Wie aus Fig. 11 und 11a ersichtlich, besteht bei dieser Ausführungsform einer der Bauteile aus im Windsurfbrett 1 verankerten Dübelkörpern 50 und der andere der Bauteiles, 9 aus einem Bügel 52 od. dgl., an welchem das Gurtband 12 der Fußschlaufe befestigt ist. Zwischen den Dübelkörpern 50 und Bügel 52 sind allgemein mit 51 bezeichnete Kupplungsstücke wirksam, deren Auslösemoment wie bei den zuvor beschriebenen Ausführungsformen ebenfalls verstellbar ist.

Bei der bevorzugten Ausführungsform sind die Kupplungsstücke 51 Bestandteil des Dübels 52, so daß die Dübelkörper einfach gehalten werden können, und darüberhinaus unter geringstem Aufwand ein Versetzen der Bügel 52 in verschiedene Paare von Dübelkörpern 50 in einem Windsurfbrett 1 möglich ist.

Die Dübeikörper 50 bestehen bevorzugt aus rotationssymmetrischen Aluminiumformteilen, welche in Bohrungen 54 in das Windsurfbrett 1 bis in den Schaumkern 55 desselben eingesetzt werden. Zum Einbau werden die Bohrungen mit Harz 56 teilweise gefüllt, welches sich fest mit Verzahnungen 57 der Dübelkörper 50 verbindet und ein Lösen derselben aus dem Windsurfbrett 1 verhindert.

Ein bevorzugtes Merkmal der Dübelkörper 50 besteht noch in einer zusätzlichen, dem Kopfteil 58 der Dübelkörper 50 gegenüberliegenden Verzahnung 59, welche derart ausgebildet ist, daß die Außenhaut 60 eines Windsurfbrettes formschlüssig zwischen dem Kopfteil58 und der Zusatzverzahnung 59 gehalten wird.

Die Dübelkörper 50 weisen im Kopfteil 58 eine Bohrung 61 auf, welche wie insbesondere aus Fig. 12 ersichtlich, eine Ringnut 62 auf der Innenseite aufweisen, in welche eine Kugel 63 der Sicherheitssperre 17 der Kupplungsstücke 51 einrasten kann.

Wie bei den bisher beschriebenen Ausführungsformen ist der hierbei auf die Kugel durch eine Feder 64 ausgeübte Druck von außen verstellbar, wobei bei dem veranschaulichten Ausführungsbeispiel eine mit einem konischen Ende 65 versehene Schraube 66 vorgesehen ist, die in einer Gewindebohrung 67 des Bügels 52 von außen zugänglich angeordnet ist.

Bei einer abgewandelten Ausführungsform, wie sie in Fig. 12 andeutungsweise gezeigt ist, steht der Kopfteil 58 in einem Winkel zu dem übrigen Teil des Dübelkörpers 50, wobei beim Einbau derart vorgegangen wird, daß die Bohrung 61 etwa in Zugrichtung des Gurtbandes 12 liegt. Bei dieser Ausführungsform kann gegebenenfalls ein noch sichereres Auslösen der Sicherheitssperre verkantungsfrei gewährleistet sein.

Es wurde obenstehend die Erfindung unter Bezugnahme auf einige Ausführungsbeispiele näher erläutert, deren Grundgedanke darin zu sehen ist, nach Art einer Sicherheitsbindung Fußschlaufen auf Windsurfbrettern auslösbar und öffenbar zu gestalten. Dem Fachmann auf diesem Gebiet sind verschiedene Alternativen insbesondere der Ausgestaltung der Sicherheitssperre offensichtlich, welche unter den Grundgedanken der vorliegenden Erfindung fallen.

## Patentansprüche

1. Fußschlaufe auf Windsurfbrettern, welche einzeln oder In Gruppen auf der Decksfläche des Windsurfbrettes vorgesehen sind und aus einem Abschnitt eines Gurtbandes bestehen, welches an beiden Enden mit der Decksfläche des Windsurfbrettes verbunden ist, dadurch gekennzeichnet, daß mindestens ein Ende des Gurtbandes (12) mittels einer Vorrichtung (5) mit dem Windsurfbrett(1) verbunden ist, welche zur Freigabe des die Fußschlaufe (2) bildenden Gurtbandes (12) im Öffnungssinne auslösbar und im Schließsinne einrastbar ausgebildet ist und daß das Auslösemoment der Vorrichtung (5) verstellbar ist.

2. Fußschlaufe nach Anspruch 1, dadurch gekennzeichnet, daß die Schließstellung der Vorrichtung (5) durch Formschluß mindestens eines zwischen zwei zueinander beweglichen Bauteilen (8, 9) wirksamen Formkörpers (19) einrastend gehalten ist, daß der Formkörper (19) durch ein Federelement (20) in die Raststellung vorgespannt ist und daß die Federkraft verstellbar ist.

3. Fußschlaufe nach Anspruch 2, dadurch gekennzeichnet, daß Bauteile (8, 9) aus einem mit dem Windsurfbrett (1) verbundenen Grundkörper (8) und einem an diesen angelenkten Riegelteil (9) bestehen, welcher im Öffnungssinn nach oben verschwenkbar ist, wobei das Gurtband (12) zwischen dem Riegelteil (9) und dem Grundkörper (8) hindurchgeführt ist.

4. Fußschlaufe nach Anspruch 3, dadurch gekennzeichnet, daß der Riegelteil (9) eine hebelartige einseitige Anlenkung (11) aufweist, daß die hebelartige einseitige Anlenkung (11) im Bereich des von der Fußschlaufe (2) entfernt liegenden Endes des Riegelteiles (9) vorgesehen ist, und daß das die Fußschlaufe (2) bildende Gurtband (12) unter einer im Bereich des der Schwenkachse (11) des Riegelteiles (9) näherliegenden Endes am Riegelteil (9) vorgesehenen Klemmfläche (16) hindurchgeführt ist, wobei der Riegelteil (9) Im Querschnitt parallel zum Gurtband (12) U-profilförming ausgebildet ist, und wobei das U-Profil mit im Vergleich zu seinem Verbindungssteg (15) kurzen Schenkeln (13, 14) ausgebildet ist und die Klemmfläche (16) durch die Unterkante des der Schwenkachse (11) naheliegenden Schenkels (14) des U-Profiles gebildet ist.

5. Fußschlaufe nach einem der Ansprüche 2 bis 4, dadurch gekennzeichnet, daß die durch den Formkörper (19) und das Federelement (20) gebildete Sicherheitssperre (17) im Bereich des der Fußschlaufe (2) naheliegenden Endes des Riegelteiles (9) angeordnet ist, daß der Riegelteil (9) eine an einem Hebelarm bezüglich der Schwenkachse (11) angeordnete Auslösefläche (18) aufweist und daß die Auslösefläche (18) durch die Unterkante des der Fußschlaufe (2) naheliegenden Schenkels (13) des U-Profiles gebildet ist.

6. Fußschlaufe nach Anspruch 3, dadurch gekennzeichnet, daß der Riegelteil (9) als in einem U-profilförmigen Gehäuse (33) gelagerte Achse (34) ausgebildet ist, daß eine Klemmfläche (16) exzenterartig an der Achse (34) vorgesehen ist, und daß die Achse (34) im Bereich einer der Lagerungen (35, 36) im Gehäuse (33) die Vorrichtung (37, 38, 39, 43, 44) zur Verstellung des Auslösemomentes aufweist.

7. Fußschlaufe nach Anspruch 6, dadurch gekennzeichnet, daß die Schließstellung der Vorrichtung durch Formschluß mindestens eines Formkörpers (37) einrastend gehalten ist, welcher zwischen der Achse (34) und dem Gehäuse (33) wirksam ist, und daß der Formkörper (37) durch eine Feder (43) in die Raststellung vorgespannt gehalten ist, wobei die Federkraft verstellbar ist, und daß der Formkörper aus einer Kugel (37) besteht, die in einer Bohrung (38) des Gehäuses (33) federvorgespannt angeordnet ist und mit einer Abplattung (39) an der Achse (34) in Eingriff steht.

8. Fußschlaufe nach Anspruch 6 oder 7, dadurch gekennzeichnet, daß ein Hebel (40) zum Öffnen des Exzenters der Achse (34) vorgesehen ist.

9. Fußschlaufe nach Anspruch 2, dadurch gekennzeichnet, daß die Bauteile (8, 9) aus im Windsurfbrett (1) verankerten Dübelkörpern (50) und in diese einrastbaren Kupplungsstücken (51) bestehen, welche an einem Bügel (52) od. dgl. zum Halten des Gurtbandes (12) angeordnet sind.

10. Fußschlaufe nach Anspruch 9, dadurch gekennzeichnet, daß die verstellbaren Federelemente (64) und die Formkörper (63) an den Kupplungsteilen (51) vorgesehen sind.

## Claims

1. A foot loop on a windsurfing board, placed on such board in groups with other such loops or singly on the deck thereof, such loops being made up of a length of strap, joined at its two ends with the deck of the windsurfing board, . characterized in that at least one end of the strap (12) is joined up with the surfing board (1) by a unit (5), wich may be triggered for undoing and freeing the strap (12), forming the foot loop (2), and which on being done up may be self- locked in the done-up condition, and in that the force needed for triggering the unit (5) is adjustable.

2. A foot loop as claimed in claim 1, characterized in that the unit (5) may be kept in its done-up condition by the locking effect of a locking member (19), taking effect between two parts (8, 9) which are able to be moved in relation to each other, in that the locking member (19) is acted upon by a spring element (20) for keeping it in the locked position, and in that the spring force is adjustable.

3. A foot loop as claimed in claim 2, characterized in that the said parts (8, 9) are made up of a base body (8), joined to the surfing board (1), and a keeper (9) turningly joined to the base body (8) and which may be turned in an opening direction upwards, the strap (12) being threaded between the keeper (9) and the base body (8).

4. A foot loop as claimed in claim 3, characterized in that the keeper (9) is designed like a lever to be turned about a point (11) near its one end, the point of turning (11) for a lever effect being near the end, furthest from the foot loop (2), of the keeper (9), in that the strap (12), forming the foot loop (2), is threaded through under a gripping face (16) on the keeper (9), the gripping face (16) being near the end which is nearer to the point (11) of turning of the keeper (9), and in that the keeper part (9) in cross-section is U-like and parallel to the strap (12), the U-cross-section having legs (13, 14) which are shorter than the crosspiece (15) of the U-cross-section, and the gripping face (16) is formed by the lower edge of the leg (14), near the turning point (11), of the U-like cross-section.

5. A foot loop as claimed in anyone of claims 2 to 4, characterized in that the safety lock (17), formed by the locking member (19) and the spring element (20), is placed near the end, which is near the foot loop (2), of the keeper (9), in that the keeper (9) has a triggering or release face (18) placed on an arm able to be levered round the point (11) of turning, and in that the triggering face (18) is formed by the lower edge of the leg (13) of the U-like cross-section.

6. A foot loop as claimed in claim 3, characterized in that the keeper (9) is designed as a turnpin (34) bearinged in an U cross-section housing (33) and in that a gripping face (16) is eccentrically positioned on the turnpin (34), and in that the turnpin (34) has, near one of the bearing eyes (35, 36) in the housing (33), the unit (37, 38, 39, 43, 44) for adjustment of the triggering or release force.

7. A foot loop as' claimed in claim 6, characterized in that the done-up position of the fixing unit is kept locked by the locking effect of at least one locking member (37), the locking member taking effect between the turnpin (34) and the housing (33) and in that the locking member (37) is acted upon by a spring (43) with the tendency of moving it into the locked position, the spring force being able to be adjusted, and in that the locking member takes the form of a ball (37), positioned in a hole (38) of the housing (33) and acted upon by a spring, the turnpin (34) having a flat (39) for being acted upon by the ball (37).

8. A foot loop as claimed in claim 6 or claim 7, characterized by a lever (40) for opening the eccentric of the turnpin (34).

9. A foot loop as claimed in claim 2, characterized in that the parts (8, 9) are made up of fixing plug bodies (50) fixed in the surfing board (1) and are made up of connection pieces (51) which may be locked in the plug bodies (50), the connection pieces (51) being on a horseshoelike part (52) or the like used for fixing the strap (12) on the surfing board.

10. A foot loop as claimed in claim 9, characterized in that the adjustable spring elements (64) and the locking members (63) are on the connection pieces (51).

## Revendications

1. Lanière pour fixer les pieds sur une planche à voile, prévue individuellement ou par groupes sur la surface supérieure de la planche à voile et constituée par une section de sangle reliée à ses deux extrémités à la surface de la planche à voile, caractérisée en ce qu'au moins une extrémité de la sangle (12) est reliée à la planche à voile (1) au moyen d'un dispositif (5) qui peut être désenclen- ché dans le sens de l'ouverture pour libérer la sangle (12) constituant la lanière (2) et qui peut être enclenché dans le sens de la fermeture, et en ce que le couple de désenclenchement du dispositif (5) est réglable.

2. Lanière selon la revendication 1, caractérisée en ce que la position de fermeture du dispositif (5) est maintenue par emboîtement d'au moins un organe (19) pouvant être retenu entre deux éléments (8, 9) mobiles en direction l'un de l'autre, en ce que l'organe (9) est soumis à une précontrainte en position d'enclenchement par un élément à ressort (20) et en ce que la force du ressort est réglable.

3. Lanière selon la revendication 2, caractérisée en ce que les éléments (8, 9) sont constitués par un corps de base (8) relié à la planche à voile et par un élément de verrouillage (9) articulé à cet organe et pouvant être pivoté vers le haut dans le sens de son ouverture, la sangle (12) pouvant être glissée entre l'élément de verrouillage (9) et le corps de base (8).

4. Lanière selon la revendication 3, caractérisée en ce que l'élément de verrouillage (9) comprend une articulation (11) unilatérale du type à levier, en ce que l'articulation (11) unilatérale du type à levier est prévue dans la zone de l'extrémité de l'élément de verrouillage (9) qui est éloignée de la lanière (2), et en ce que la sangle (12) qui constitue la lanière (2) est insérée sous une surface de serrage (16) prévue dans la zone de l'extrémité la plus proche de l'axe de pivotement (11) de l'élément de verrouillage (9), l'élément de verrouillage (9) ayant sa section profilée en U parallèle à la sangle (12), le profilé en U étant constitué par des branches (13, 14) relativement courtes par rapport au dos (15) qui les relie, et la surface de serrage (16) étant constituée par le rebord inférieur de la branche (14) du profilé en U qui est proche de l'axe de pivotement (11).

5. Lanière selon l'une quelconque des revendications 2 à 4, caractérisée en ce que la fermeture de sécurité (17) constituée par l'organe (19) et l'élément à ressort (20) est montée dans la zone de l'extrémité de l'élément de verrouillage (9) qui est près de la lanière (2), en ce que l'élément de verrouillage (9) comprend une surface de désenclenchement (18) disposée sur un bras de levier par rapport à l'axe de pivotement (11) et en ce que la surface de désenclenchement (18) est constituée par le rebord inférieur de la branche (13) de profilé en U qui est proche de la lanière (2).

6. Lanière selon la revendication 3, caractérisée en ce que l'élément de verrouillage (9) est constitué sous la forme d'un axe (34) monté dans un boîtier (33) ayant un profil en U, en ce qu'une surface de serrage (16) est prévue excentriquement par rapport à l'axe (34), et en ce que l'axe (34) comprend dans la zone de l'un des paliers (35, 36) disposés dans le boîtier (33) le dispositif (37, 38, 39, 43, 44) permettant de régler le couple de désenclenchement.

7. Lanière selon la revendication 6, caractérisée en ce que la position de fermeture du dispositif est obtenue par emboîtement et enclenchement d'au moins un organe (37), qui est actif entre l'axe (34) et le boîtier (33), et en ce que l'organe (37) est maintenu sous précontrainte en position d'enclenchement au moyen d'un ressort (43), la force du ressort étant réglable, et en ce que l'organe est constitué par une bille (37) qui est disposée dans un alésage (38) du boîtier (33) en étant soumise à la sollicitation d'un ressort et est en contact avec un aplat (39) de l'axe (34).

8. Lanière selon la revendication 6 ou 7, caractérisée en ce qu'il est prévu un levier (40) pour ouvrir la partie excentrée de l'axe (34).

9. Lanière selon la revendication 2, caractérisée en ce que les éléments (8, 9) comprennent des chevilles (50) qui sont ancrées dans la planche à voile (1) et contiennent des pièces d'accouplement (51) pouvant être verrouillées dans lesdites chevilles et montées sur un étrier (52) ou analogue pour maintenir la sangle (12).

10. Lanière selon la revendication 9, caractérisée en ce que les éléments à ressort (64) réglables et les organes (63) sont prévus dans les pièces d'accouplement (51).
